# EUROPÄISCHE PATENTANMELDUNG

(11) **EP 4 039 911 A1**
(43) Veröffentlichungstag der Anmeldung: **10.08.2022**
(21) Anmeldenummer: 21194693.4
(22) Anmeldetag: 03.09.2021
(51) Int. Cl.: E04F 19/02, E04F 19/04, E04F 19/06

(54) **DEHNFUGENPROFIL AUSGEBILDET ALS ECKPROFIL**

(30) Priorität: 03.02.2021 DE 102021102514
(71) Anmelder: Küberit Profile Systems GmbH & Co. KG, 58513 Lüdenscheid (DE)
(72) Erfinder: Holtschmidt, Olaf, 58809 Neuenrade (DE)
(74) Vertreter: Staeger & Sperling Partnerschaftsgesellschaft mbB

(57) **Zusammenfassung**

Die Erfindung betrifft ein Dehnfugenprofil (1) ausgebildet als Eckprofil mit einem ersten Profilteil (2) mit einem ersten Anlageschenkel (4) und einem zweiten Profilteil (3) mit einem zweiten Anlageschenkel (5), wobei der erste Anlageschenkel (4) zu dem zweiten Anlageschenkel (5) in einem rechten Winkel ausgerichtet ist, um im bestimmungsgemäßen Gebrauch angrenzend zu einer Ecke zur befestigenden Anlage gebracht zu werden, wobei an dem ersten Anlageschenkel (4) ein erster Fugensteg (6) und an dem zweiten Anlageschenkel (5) ein zweiter Fugensteg (7) ausgebildet ist, die zwischen sich eine Fuge (10) bestimmen, welche im bestimmungsgemäßen Gebrauch die Ecke überdeckt, und wobei zwischen dem ersten und dem zweiten Fugensteg (6, 7) ein elastisches Füllmaterial (8) angeordnet ist, das die Fuge (10) verschließt.

## Beschreibung

Die Erfindung betrifft ein Dehnfugenprofil ausgebildet als Eckprofil zur Überdeckung einer Ecke zweier benachbarter Wand- und/oder Bodenabschnitte.

Dabei werden beide Varianten der Ecken berücksichtigt, sowohl diejenigen mit vorspringender freistehender Kante (Außenecke) als auch diejenigen mit rückspringender Kante (Innenecke), wie sie beispielsweise in Zimmerecken oder am Übergang zwischen Zimmerwänden und Zimmerböden vorzufinden sind.

Wenn Bodenbeläge verlegt oder Wände mit Belägen oder Fliesen versehen werden, sind die Ecken ein besonders kritischer Bereich, optisch und technisch hochqualitative Anforderungen, z.B. bezüglich der Entkopplung, Schallentkopplung und Wasserdichtigkeit zu erfüllen. Die entstehenden Übergänge bilden teils unschöne oder ungleichmäßige Ränder. Insbesondere bei Relativbewegungen der angrenzenden Wände oder dem angrenzenden Boden ist eine dauerhafte saubere Ecklösung nicht gewährleistet.

Der Erfindung liegt deshalb die Aufgabe zugrunde, die vorgenannten Nachteile zu überwinden und ein Dehnfugenprofil als Eckprofil bereitzustellen, das montagefreundlich an der Ecke angebracht werden kann und einen langlebigen hochqualitativen Übergang zwischen den angrenzenden Wänden bzw. dem Boden bildet.

Diese Aufgabe wird durch die Merkmalskombination gemäß Patentanspruch 1 gelöst.

Erfindungsgemäß wird ein Dehnfugenprofil ausgebildet als Eckprofil mit einem ersten Profilteil mit einem ersten Anlageschenkel und einem zweiten Profilteil mit einem zweiten Anlageschenkel vorgeschlagen. Die Anlageschenkel sind ausgebildet, dass daran Beläge wie Bodenbeläge oder Wandbeläge wie Fliesen angeordnet und befestigt werden. Der erste Anlageschenkel ist zu dem zweiten Anlageschenkel in einem rechten Winkel ausgerichtet, um im bestimmungsgemäßen Gebrauch angrenzend zu einer Ecke zur befestigenden Anlage gebracht zu werden. Als alternative Umsetzung kann der rechte Winkel mit einer Maximalabweichung von ±45°; weiter bevorzugt ±35°, weiter bevorzugt ±20°, weiter bevorzugt ±10° ausgeführt sein, um auch Ecklösungen mit dem Dehnfugenprofil ausstatten zu können, die keinen exakten rechten Winkel umfassen. Die Ecke wird gebildet durch das zu überdeckende Bauwerk, beispielsweise zwei angrenzenden Raumwänden oder den Übergang vom Boden zur Wand. An dem ersten Anlageschenkel ist ein erster Fugensteg und an dem zweiten Anlageschenkel ein zweiter Fugensteg ausgebildet, die zwischen sich eine Fuge bestimmen, welche im bestimmungsgemäßen Gebrauch die Ecke überdeckt. Zwischen dem ersten und dem zweiten Fugensteg ist ein elastisches Füllmaterial angeordnet, das die Fuge zwischen den beiden Fugenstegen verschließt.

Das Dehnfugenprofil ist in einer Ausführungsvariante vorgefertigt, um die Ecke zu überdecken, an den angrenzenden Wänden bzw. dem Boden befestigt zu werden und die Beläge daran anzuordnen. Durch die elastischen Eigenschaften des Füllmaterials können nicht nur genau rechte Winkel der Ecken umgesetzt, sondern es können auch Ecken mit leicht größeren oder kleineren Winkeln überdeckt werden. Hierzu werden die Anlageschenkel gegen die elastischen Eigenschaften des Füllmaterials aufgebogen oder gestaucht.

Das elastische Füllmaterial ist insbesondere aus Silikon gebildet und haftet selbst ohne weiteres Klebematerial an den Fugenstegen.

Eine Ausführung des Dehnfugenprofils ist dadurch gekennzeichnet, dass der erste Profilteil an dem zweiten Profilteil ausschließlich durch das elastische Füllmaterial befestigt ist. Zusätzliche konstruktive Bauteile sind somit nicht nötig. Das Dehnfugenprofil wird ausschließlich durch die beiden Profilteile und das elastische Füllmaterial bereitgestellt.

Dabei ist insbesondere auch vorteilhaft, dass das Dehnfugenprofil als Einheit einteilig ausgebildet ist. Es handelt sich um ein vorgefertigtes Bauteil, das von dem verarbeitenden Handwerker unmittelbar verwertbar ist, ohne dass zusätzliche Arbeitsschritte zur Montage anfallen. Auch ist somit eine Fehlbedienung ausgeschlossen.

Eine Ausführung des Dehnfugenprofils sieht zudem vor, dass der erste Anlageschenkel zu dem ersten Fugensteg und der zweite Anlageschenkel zum zweiten Fugensteg jeweils im rechten Winkel ausgerichtet ist. Dies bietet eine Anlagefläche für die Boden- oder Wandbeläge und auf der Fugenseite eine gerade und große Anlage- und Befestigungsfläche für das Füllmaterial.

Bei dem Dehnfugenprofil sind das erste und zweite Profilteil vorzugsweise jeweils einstückig ausgebildet.

Eine Weiterbildung des Dehnfugenprofils ist zudem dadurch gekennzeichnet, dass sich der erste und zweite Fugensteg ausgehend von dem ersten und zweiten Anlageschenkel jeweils bis zu einem freien Fugenrand der Fuge erstrecken und eine Materialdicke der ersten und zweiten Fugenstege ausgehend von dem ersten und zweiten Anlageschenkel bis zu dem freien Fugenrand der Fuge zunimmt. Im Querschnitt gesehen sind die Fugenstege bei einer derartigen Ausführung V-förmig. Bei einer Anlage eines gerade abgeschnittenen Belags an dem jeweiligen Fugensteg ergibt sich zwischen dem Belag und dem Fugensteg ein Freiraum.

Ferner ist bei dem Dehnfugenprofil eine Ausführung günstig, bei der die ersten und zweiten Anlageschenkel entlang ihrer jeweiligen Profillängserstreckung mehrere Ausnehmungen aufweisen. Die Ausnehmungen sind vorzugsweise als Ausstanzungen gebildet. Dies reduziert das Gewicht und bietet die Möglichkeit zur Befestigung des Dehnfugenprofils an den zur Ecke angrenzenden Wandabschnitten bzw. dem Boden.

Eine Weiterbildung sieht vor, dass bei dem Dehnfugenprofil die jeweils benachbarten Ausnehmungen unterschiedliche geometrische Formen aufweisen. Es können dabei neben Löchern für Verschraubungen zusätzlich großflächige Aussparungen vorgesehen werden, welche geeignet sind, das Dehnfugenprofil mit einer geeigneten Spachtelmasse flächenbündig einzuspachteln.

Bei dem Dehnfugenprofil wird in einer Ausgestaltung vorgesehen, dass das elastische Füllmaterial einen Aufnahmeraum der Fuge zwischen den ersten und zweiten Fugenstegen nur teilweise ausfüllt. Die Fuge wird mithin nicht vollständig durch das Füllmaterial ausgefüllt, so dass es bei einer Relativbewegung der beiden Profilteile zueinander innerhalb der Fuge in den Aufnahmeraum verlagerbar ist.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht auf eine Dehnfugenprofil in einer ersten Ausführung für eine Außenecke;
- Fig. 2: das Dehnfugenprofil aus Figur 1 mit daran angeordneten Belägen,
- Fig. 3: eine perspektivische Ansicht auf ein Dehnfugenprofil in einer zweiten Ausführung für eine Innenecke;
- Fig. 4: eine Seitenansicht auf das Dehnfugenprofil aus Figur 3 mit daran angeordneten Belägen;
- Fig. 5: eine perspektivische Ansicht auf eine Dehnfugenprofil in einer dritten Ausführung für eine Außenecke;
- Fig. 6: eine perspektivische Ansicht auf eine Dehnfugenprofil in der dritten Ausführung für eine Innenecke.

Die Figuren sind beispielhaft schematisch. Gleiche Bezugszeichen in den Figuren weisen auf gleiche funktionale und/oder strukturelle Merkmale hin.

Die Figuren 1 und 2 zeigen ein erstes Ausführungsbeispiel des Dehnfugenprofils 1 ausgebildet als Eckprofil für eine Außenecke. Das Dehnfugenprofil 1 umfasst zwei Profilteile 2, 3, die jeweils Anlageschenkel 4, 5 und daran im rechten Winkel ausgebildete Fugenstege 6, 7 aufweisen. Die die Anlageschenkel 4, 5 der Profilteile 2, 3 sind im rechten Winkel zueinander ausgerichtet, um an angrenzenden Wänden, die eine Außenecke bilden angelegt und daran befestigt zu werden. Die zwischen den beiden Fugenstegen 6, 7 gebildete Fuge 10 ist mit dem elastischen Füllmaterial 8 ausgefüllt, das an zur Fuge 10 weisenden Innenwandflächen der Fugenstege 6, 7 befestigend anliegt und die Fuge 10 verschließt. Dabei verbindet das vorzugsweise aus Silikon gebildete Füllmaterial 8 die beiden Fugenstege 6, 7, so dass das Dehnfugenprofil 1 in der gezeigten Form eine einteilige vorgefertigte und verbaufertige Einheit bildet.

Die beiden Profilteile 2, 3 sind jeweils einstückig, vorzugsweise aus Aluminium. Die Anlageschenkel 4, 5 sind in Profillängserstreckung PLE abwechselnd mit runden und sanduhrförmigen Ausnehmungen 11, 12 in Form von Ausstanzungen versehen, über welche das Dehnfugenprofil 1 an der Ecke, respektive den angrenzenden Wänden befestigbar ist.

Die beiden Fugenstege 6, 7 erstrecken sich ausgehend von dem ersten und zweiten Anlageschenkel 4, 5 jeweils bis zu dem freien Fugenrand 14, 15 der Fuge 10. Dabei nimmt ihre jeweilige Materialdicke ausgehend von dem ersten und zweiten Anlageschenkel 4, 5 bis zu dem freien Fugenrand der Fuge 10 zu. Hierdurch ergibt sich bei der Anlage von Belägen 112, 113, wie in Figur 2 gezeigt, ein Freiraum 25 zwischen den Belägen 112, 113 und den Fugenstegen 6, 7.

Figur 3 zeigt eine perspektivische Ansicht auf ein Dehnfugenprofil 1 in einer Ausführung für eine Innenecke. In Figur 4 ist das Dehnfugenprofil 1 aus Figur 3 mit Belägen 112, 113 dargestellt. Die technischen Merkmale dieses Ausführungsbeispiels sind identisch zur Ausführung gemäß Figur 1, wobei lediglich die Ausrichtung der Profilteile 2 angepasst ist.

Die Figuren 5 und 6 zeigen ein weiteres Ausführungsbeispiel, das insbesondere Anwendung bei Fliesen als Wandbeläge zum Einsatz kommt. Das gezeigte Dehnfugenprofil 1 ist für eine Außenecke. Im Unterschied zur Ausführung gemäß der Figur 1 sind die Anlageschenkel 4, 5 ohne Ausnehmungen ausgebildet. Zudem ist die Fuge 10 nur teilweise mit elastischem Füllmaterial 8 ausgefüllt. Als weiterer Unterschied erstrecken sich die Fugenstege 6, 7 geradlinig so, dass bei der Anlage des Belags nur ein kleiner Freiraum 25 verbleibt. Im Übrigen geltende die technischen Merkmale der Ausführung aus den vorigen Ausführungsbeispielen auch für die Ausführung nach Figur 5.

In Figur 6 ist das Dehnfugenprofil 1 der Ausführung gemäß Figur 5 für eine Innenecke dargestellt, wobei die Ausrichtung der Profilteile 2, 3 entsprechend ausgerichtet sind, dass die Beläge innenseitig aufgelegt werden können, wie es in der Ausführung gemäß Figur 4 gezeigt ist.

## Patentansprüche

1. Dehnfugenprofil (1) ausgebildet als Eckprofil mit einem ersten Profilteil (2) mit einem ersten Anlageschenkel (4) und einem zweiten Profilteil (3) mit einem zweiten Anlageschenkel (5), wobei der erste Anlageschenkel (4) zu dem zweiten Anlageschenkel (5) in einem rechten Winkel mit einer Maximalabweichung von ±45°, insbesondere ±35°, ausgerichtet ist, um im bestimmungsgemäßen Gebrauch angrenzend zu einer Ecke zur befestigenden Anlage gebracht zu werden, wobei an dem ersten Anlageschenkel (4) ein erster Fugensteg (6) und an dem zweiten Anlageschenkel (5) ein zweiter Fugensteg (7) ausgebildet ist, die zwischen sich eine Fuge (10) bestimmen, welche im bestimmungsgemäßen Gebrauch die Ecke überdeckt, und wobei zwischen dem ersten und dem zweiten Fugensteg (6, 7) ein elastisches Füllmaterial (8) angeordnet ist, das die Fuge (10) verschließt.

2. Dehnfugenprofil nach Anspruch 1, **dadurch gekennzeichnet, dass** der erste Profilteil (2) an dem zweiten Profilteil (3) ausschließlich durch das elastische Füllmaterial (8) befestigt ist.

3. Dehnfugenprofil nach Anspruch 1 oder 2, **dadurch gekennzeichnet, dass** der erste Anlageschenkel (4) zu dem ersten Fugensteg (6) und der zweiten Anlageschenkel (5) zum zweiten Fugensteg (7) jeweils im rechten Winkel ausgerichtet ist.

4. Dehnfugenprofil nach einem der vorigen Ansprüche, **dadurch gekennzeichnet, dass** das Dehnfugenprofil (1) als Einheit einteilig ausgebildet ist.

5. Dehnfugenprofil nach einem der vorigen Ansprüche, **dadurch gekennzeichnet, dass** das erste Profilteil (2) und das zweite Profilteil (3) jeweils einstückig ausgebildet sind.

6. Dehnfugenprofil nach einem der vorigen Ansprüche, **dadurch gekennzeichnet, dass** sich der erste und zweite Fugensteg (6, 7) ausgehend von dem ersten und zweiten Anlageschenkel (4, 5) jeweils bis zu einem freien Fugenrand (14, 15) der Fuge (10) erstrecken, wobei eine Materialdicke der ersten und zweiten Fugenstege (6, 7) ausgehend von dem ersten und zweiten Anlageschenkel (4,5 ) bis zu dem freien Fugenrand der Fuge (10) zunimmt.

7. Dehnfugenprofil nach einem der vorigen Ansprüche, **dadurch gekennzeichnet, dass** die ersten und zweiten Anlageschenkel (4, 5) entlang ihrer jeweiligen Profillängserstreckung (PLE) mehrere Ausnehmungen (11, 12) aufweisen.

8. Dehnfugenprofil nach dem vorigen Anspruch, **dadurch gekennzeichnet, dass** die jeweils benachbarten Ausnehmungen (11, 12) unterschiedliche geometrische Formen aufweisen.

9. Dehnfugenprofil nach dem vorigen Anspruch, **dadurch gekennzeichnet, dass** die Ausnehmungen (11, 12) unterschiedlich große Flächen einnehmen.

10. Dehnfugenprofil nach einem der vorigen Ansprüche, **dadurch gekennzeichnet, dass** das elastische Füllmaterial (10) einen Aufnahmeraum der Fuge (10) zwischen den ersten und zweiten Fugenstegen (6, 7) teilweise ausfüllt.

11. Dehnfugenprofil nach einem der vorigen Ansprüche, **dadurch gekennzeichnet, dass** das elastische Füllmaterial (8) aus Silikon gebildet ist.
